# EUROPÄISCHE PATENTSCHRIFT

(11) **EP 1 687 538 B1**
(45) Veröffentlichungstag und Bekanntmachung des Hinweises auf die Patenterteilung: **09.01.2008**
(21) Anmeldenummer: 04818376.8
(22) Anmeldetag: 05.11.2004
(51) Int. Cl.: F04C 2/348

(54) **PENDELSCHIEBERMASCHINE**
OSCILLATING SLIDE MACHINE
MACHINE A PALETTES OSCILLANTES

(30) Priorität: 08.11.2003 DE 10352267
(43) Veröffentlichungstag der Anmeldung: 09.08.2006
(73) Patentinhaber: Beez, Günther, 98666 Masserberg, OT Schnett (DE); Lademann, Sven, 98667 Schönbrunn (DE)
(72) Erfinder: BEEZ, Günther, 98666 Masserberg, OT Schnett/ Thüringen (DE)
(86) Internationale Anmeldenummer: PCT/DE2004/002448
(87) Internationale Veröffentlichungsnummer: WO 2005/047703

(56) Entgegenhaltungen:
- EP-A- 1 225 337
- DE-C- 942 314
- DE-C1- 19 532 703

## Beschreibung

Die Erfindung betrifft eine mittels einer exzentrischen Umlaufbewegung arbeitende Pendelschiebermaschine.

Im Stand der Technik wurden bereits in der FR 980 766 wie auch in der DE 195 32 703 C1 Pendelschiebermaschinen mit einem drehbar gelagerten Innenrotor und einem über Pendelmitnehmer angetriebenen, ebenfalls drehbar gelagerten Außenrotor, bei welchen der Förderstrom durch die Variation der Exzentrizität zwischen dem Innenrotor und dem Außenrotor variiert werden kann, vorgestellt. Die symmetrisch aufgebauten Pendelmitnehmer sind bei diesen Bauformen mit ihrem jeweils kreisrundem Kopfbereich schwenkbar in den Pfannen des drehbar gelagerten Außenrotors, und mit ihrem kegeligen, dem Kopfbereich gegenüberliegenden Ende gleitend in den Nuten des Innenrotors angeordnet.

Der synchrone Lauf zwischen dem exzentrisch laufenden Innenrotor gegenüber dem Außenrotor wird bei diesen Bauformen über das zugelassene Spiel zwischen dem Innenrotor und den in dessen Nuten gleitend angeordneten Pendelmitnehmern gewährleistet.

Um bei einem noch vertretbaren Wirkungsgrad ein Verspannen der Bauteile zu vermeiden sind in der Fertigung sehr geringe zulässige Toleranzbereiche einzuhalten. Hieraus resultieren die sehr hohen Fertigungskosten für derartige Pendelschiebermaschinen.

Infolge der konstruktionsbedingten Kraftübertragung vom Innenrotor über den Pendelmitnehmer auf den Außenrotor wirkt auf den Pendelmitnehmer ein Kippmoment, welches zu einem ungleichförmigen Lauf führt und zudem erhöhte Reibungsverluste zur Folge hat. Im Extremfall kann dies zu einem Verklemmen des Pendels im Nutbereich führen.

Aufgrund der bei diesen Bauformen auftretenden extremen Druckspitzen kommt es darüber hinaus zu einer Pulsation des Volumenförderstromes und zudem im oberen Drehzahlbereich zu Kavitationserscheinungen.

Wie in der DE 101 02 531 A1 aber auch in der die Priorität der DE 101 02 531 A1 in Anspruch nehmenden EP 1 225 337 A2 dargestellt, wurde im Zusammenhang mit einer Stelleinrichtung für eine mengenregelbare Zellenpumpe bereits vor Jahren angedacht unsymmetrische Pendelmitnehmer einzusetzen.

Die mit derartigen unsymmetrischen Pendelmitnehmern durchgeführten Praxisversuche zeigten jedoch, daß diese mit unsymmetrischen Pendelmitnehmern (gemäß den Figuren 1, 5 und 6 der vorgenannten Erfindungsbeschreibungen) ausgerüsteten Pendelschiebermaschinen solche gravierende Nachteile aufwiesen, wie beispielsweise einen ungleichförmigen Drehmomentenverlauf, eine starke Pulsation (insbesondere bei maximaler Exzentrizität), Regelprobleme (welche insbesondere bei hohen Drehzahlen durch Klemmeffekte hervorgerufen wurden), starke Verschleißspuren im Bereich des Pendelfußes, Stabilitätsprobleme im Bereich des Pendelsteges und daraus resultierend eine starken Begrenzung des Kröpfungswinkels, wie auch einem niedrigen Wirkungsgrad von ca. 5 bis 10 %, und dies alles bei extrem hohen, aber zwingend erforderlicher Fertigungsgenauigkeiten welche in Verbindung mit der unsymmetrischen Gestaltung der Pendelmitnehmer nochmals die sehr hohen Fertigungskosten der herkömmlichen Pendelschiebermaschinen deutlich erhöhten, so daß gegenüber der in der DE 195 32 703 C1 vorgestellten Bauform einer Pendelschiebermaschine mit symmetrischen Pendelmitnehmern die in derartigen Maschinen eingesetzten unsymmetrischen Pendelmitnehmer keinerlei Vorteile, im Gegenteil, sogar nur Nachteile bewirkten.

Unter wirtschaftlichen Gesichtspunkten war daher mit diesen in den damaligen Pendelschiebermaschinen eingesetzten, und in der DE 101 02 531 A1 beschriebenen, unsymmetrischen Pendelmitnehmern kein effektiver, funktionssicherer Dauerbetrieb zu gewährleisteten.

Daher wurde bereits nach einer Kleinserienfertigung der Einsatz solcher unsymmetrischer Pendelmitnehmer vom Anmelder der DE 101 02 531 A1 verworfen.

Die Aufgabe der Erfindung besteht nun darin eine mittels einer exzentrischen Umlaufbewegung arbeitende neuartige Pendelschiebermaschine zu entwickeln, welche diese vorgenannten Nachteile des Standes der Technik beseitigt, und in Verbindung mit dem Einsatz von unsymmetrischen Pendelmitnehmern die Laufeigenschaften deutlich verbessert, einen gleichmäßigen Drehmomentenverlauf bewirkt, die Pulsation deutlich verringert und zudem gleichzeitig die maximalen Exzentrizität gegenüber herkömmlichen Pendelschiebermaschinen mit gleich großem Bauraum wesentlich vergrößert, das Fördervolumen erhöht, dabei die Stabilitätsprobleme im Bereich des Pendelsteges selbst bei deutlicher Erweiterung des Kröpfungswinkels vermeidet, zudem in allen Drehzahlbereichen eine optimale Kraftübertragung zwischen den einzelnen Bauteilen der Pendelschiebermaschine bewirkt, gleichzeitig die Kavitationsanfälligkeit selbst in sehr hohen Drehzahlbereichen deutlich verringert, dabei die Regelbarkeit verbessert, die Förderwirkung der Pendelschiebermaschine wesentlich erhöht, zudem den Verschleiß insgesamt, aber insbesondere im kritischen Bereich des Pendelfußes wesentlich reduziert, dabei die Reibungsverluste minimiert, zudem den Wirkungsgrad wesentlich erhöht, darüber hinaus aber auch zugleich die für einen funktionssicheren Dauerbetrieb erforderliche Fertigungsgenauigkeit deutlich reduziert, wesentlich die Fertigungskosten senkt und zudem nicht nur die Anordnung einer ungeraden Anzahl von Pendelstege (6) (ab fünf Pendelstegen (6)) sondern auch die Anordnung einer geraden Anzahl von Pendelstegen (ab sechs Pendelstegen (6)) ermöglicht.

Diese Aufgabe wird durch eine Pendelschiebermaschine gelöst, mit mindestens einem Rotorsatz, bestehend aus einem auf einer Antriebswelle (4) angeordneten Innenrotor (5), welcher durch mit Pendelköpfen (7) und Pendelfüßen (12) versehene Pendelstege (6) mit einem drehbar, direkt im Gehäuse (1) oder indirekt beispielsweise in einem Steuerschieber (2) gelagerten Außenrotor (3) verbunden ist, wobei die Pendelstege (6) derart aufgebaut sind, daß an der Pendelrückseite am Pendelkopf, gegenüber der Verbindungslinie zwischen dem Mittelpunkt des Pendelkopfkreises und der Pendelfußmitte eine in Richtung des Pendelfußes (12) geneigte Pendelkopfplatte (9) angeordnet ist, welche an ihrem freien Ende etwa rechtwinklig in eine Pendelrückseitenabgleitkurve (11) übergeht, wobei der kreisförmige Pendelkopf (7) andererseits über eine Pendelkopfrille (8) in eine bis zum Pendelfuß (12) verlaufende Pendelvorderseitenabgleitkurve (10) übergeht. Diese so aufgebauten Pendelstege (6) sind mit ihren Pendelköpfen (7) in gleichmäßig über den Umfang des Außenrotors (3) verteilten Pfannennuten (14) angeordnet, wobei an der Vorderseite der Pfannennut (14) ein Pendelaufnahmesteg (15) und an der Rückseite der Pfannennut (14) eine geneigte Pendelanschlagsfläche (16) angeordnet ist, und die Pendelstege (6) mit ihren Pendelfüßen (12) in Pendelführungsnuten (19) angeordnet sind, gelöst, die sich dadurch auszeichnet, daß die Pendelführungsnuten (19) des Innenrotors (5) mit unterschiedlich hohen Nutvorderkanten (20) und

Nuthinterkanten (21) derart versehen sind, daß der gedachte Verbindungskreisdurchmesser (17) aller Nutvorderkanten (20) kleiner als der Verbindungskreisdurchmesser aller Nuthinterkanten (21) ist.

Auf der Basis dieser erfindungsgemäßen Lösung wird aus dem für die Kraftübertragung und die dynamische Stabilität erforderlichen Pendelstegquerschnitt, und der für eine optimale Förderung erforderlichen "Kröpfung" des Pendels die jeweils erforderliche, erfindungsgemäße Differenz der Verbindungskreisdurchmesser festgelegt.

Durch die erfindungsgemäße Höhendifferenz wird es möglich einerseits die tragende Materialstärke der Pendelstege (6) im Halsbereich deutlich zu erhöhen und gleichzeitig "einen größeren Kippwinkel" zu realisieren.

In Verbindung mit der erfindungsgemäßen Höhendifferenz wird auch die rückseitige Abgleitkurve (11) des Pendels neu definiert, so daß in der Folge der erfindungsgemäßen Anordnung von unterschiedlich hohen Nutvorderkanten (20) und Nuthinterkanten (21) alle bisher aufgetretenen unlösbar erschienenen Probleme nahezu gleichzeitig einer optimalen Lösung zugeführt werden.

So erzielt man beispielsweise auf der Basis dieser erfindungsgemäß unterschiedlich hohen Nutvorderkanten (20) und Nuthinterkanten (21) einerseits die Beseitigung aller Stabilitätsprobleme im Bereich des Pendelsteges bei gleichzeitiger deutlicher Erweiterung des Kröpfungswinkels und bewirkt infolge dessen einen gleichmäßigen Drehmomentenverlauf und eine deutliche Verbesserung der Laufeigenschaften, zudem aber auch eine wesentliche Reduzierung der Pulsation bei gleichzeitiger deutlicher Vergrößerung der maximalen Exzentrizität und verringerter Kavitationsanfälligkeit selbst in sehr hohen Drehzahlbereichen, und dies bei gleichzeitiger Verbesserung der Förderwirkung und einer wesentlichen Verbesserung der Regelbarkeit der Pendelschiebermaschine in Verbindung mit einer deutlichen Reduzierung des Verschleißes insgesamt, aber insbesondere im Bereich des Pendelfußes.

Die gegenüber den Nutvorderkanten (20) höheren Nuthinterkanten (21) ermöglichen im Zusammenwirken mit den anderen erfindungsgemäßen Baugruppen dabei einen gleichmäßigen Lauf bei geringem Verschleiß und hohem Wirkungsgrad selbst bei maximaler Exzentrizität, so daß es durch die erfindungsgemäße Lösung gelingt, auch dem im Innenrotor (5) angeordneten Pendelsteg (6) so viel Spiel zwischen der Pendelführungsnut (19) und den jeweils zugeordneten beiden Abgleitkurven (des Pendelsteges (6)) zuzuordnen, daß selbst bei maximaler Exzentrizität und sehr großen zugelassenen Fertigungstoleranzen ein Verklemmen dieser Baugruppen untereinander ausgeschlossen ist.

Dadurch wurden die für die Herstellung von Pendelschiebermaschinen (sowohl mit wie auch ohne unsymmetrische Pendel) erforderlichen hohen Fertigungsgenauigkeiten wesentlich reduziert und somit die Fertigungskosten der Pendelschiebermaschinen insgesamt erstmals auf ein vertretbares Maß gesenkt.

Mittels der erfindungsgemäßen Lösung ist es zudem erstmals gelungen die für einen funktionssicheren Dauerbetrieb mit einer Pendelschiebermaschine bisher zwingend erforderliche Anordnung einer ungeraden Anzahl von Pendelstegen (6) (ab fünf Pendelstege (6)) zu überwinden, und selbst mit der Anordnung einer geraden Anzahl von Pendelstegen (ab sechs Pendelstege (6)) einen funktionssicheren Dauerbetrieb zu gewährleisten.

Dabei wurde es durch die erfindungsgemäße Lösung erstmals möglich eine den auftretenden tatsächlichen Belastungen wie auch einer optimalen Förderung gleichzeitig gerecht werdende Dimensionierung der gekröpften Pendelgeometrie vorzunehmen, so daß in allen Drehzahlbereichen eine optimale Kraftübertragung zwischen den einzelnen Bauteilen der Pendelschiebermaschine, bei einer deutlichen Vergrößerung der maximalen Exzentrizität gegenüber herkömmlichen Pendelschiebermaschinen mit gleich großem Bauraum, einer wesentlich verringerter Pulsation und

Kavitationsanfälligkeit, bei minimierten Reibungsverlusten, deutlich verbesserten Laufeigenschaften und einem wesentlich erhöhten Fördervolumen bei einer deutlichen Verbesserung des Wirkungsgrades, möglich wurde.

Die erfindungsgemäße, in ihren (gedachten) Verbindungskreisdurchmessern versetzte Anordnung der Nutvorderkanten (20) gegenüber den Nuthinterkanten (21) des Innenrotors (5) ermöglicht gleichzeitig eine spezielle erfindungsgemäße Gestaltung des Außenrotors (3), so daß in Verbindung mit der erfindungsgemäß möglich werdenden stark gekröpften und dabei sehr stabilen Gestaltung der Pendelstege (6) eine nach "außen" verlegte, die Umfangskraft optimal vom Innenrotor (5) direkt über den Pendelkopf (7) in die Pfannennut (14) einleitende, direkte Kraftübertragung zwischen diesen Baugruppen im Mitnahmebereich erzielt werden kann.

Kennzeichnend ist auch, daß der gedachte Verbindungskreisdurchmesser (17) aller Pendelaufnahmestege (15) deutlich innerhalb der sonstigen Innenkontur des Außenrotors (3) liegt, und zwischen jeder Pendelanschlagsfläche (16) und dem Pendelaufnahmesteg (15) des jeweils benachbarten Pendels (6) eine Außenrotorrille (18) angeordnet ist.

Erfindungsgemäß ist darüber hinaus, daß zwischen der Nuthinterkante (21) und der Nutvorderkante (20) der jeweils nächstfolgenden Pendelführungsnut (19) eine Innenrotorrille (23) angeordnet.

Erfindungswesentlich ist weiterhin, daß die Pendelvorderseitenabgleitkurve (10) mit der Pendelrückseitenabgleitkurve (11) im Bereich des Pendelfußes (12) über eine Pendelfußrille (13) verbunden sind.

Die durch die anordnung von Außenrotorrillen (18) und Innenrotorrillen (23) speziell gestalteten Pumpenkammern (24) bewirken in Verbindung mit dem durch die Pendelfußrille (13) auch unterhalb des Pendelsteges (6) speziell gestalteten Pumpenraumes im Zusammenwirken mit den anderen Merkmalen der erfindungsgemäßen Lösung eine weitere deutliche Verringerung der Pulsation, wie auch eine kavitationsfreie Befüllung bei sehr hohen Drehzahlen selbst im Bereich der maximalen Exzentrizität, so daß mittels der erfindungsgemäßen Lösung auch sehr hohe Volumenströme optimal gefördert werden können.

Die Pendelfußrille (13) stabilisiert und führt dabei gleichzeitig den Pendelsteg (6) während des gesamten Bewegungsablaufes in der mit Fördermedium gefüllten Pendelführungsnut (19) und hilft so ein Verklemmen eines selbst mit sehr großen Fertigungstoleranzen behafteten Pendelsteges (6) in der Pendelführungsnut (19) zu vermeiden, und minimiert dabei gleichzeitig auch noch die Reibungsverluste in der Pendelführungsnut (19).

Erfindungswesentlich ist auch, daß die an der Pendelrückseite der Pendelstege (6) am Pendelkopf angeordnete Pendelkopfplatte (9), gegenüber der Verbindungslinie zwischen dem Mittelpunkt des Pendelkopfkreises und der Pendelfußmitte um einen Winkel α von 40° bis 55° in Richtung des Pendelfußes (12) geneigt angeordnet ist, wobei der kreisförmige Pendelkopf (7) zwischen der Berührungslinie mit der Pendelkopfplatte (9) und einer an der Pendelvorderseite angeordneten Pendelkopfrille (8) einen Winkel β von 280° bis 310° einschließt.

Die Gesamtheit dieser erfindungsgemäßen Anordnung bewirkt dann eine optimierte Lösung der erfindungsgemäßen Aufgabenstellung.

Weitere Einzelheiten und Merkmale der Erfindung ergeben sich aus der nachfolgenden Beschreibung des erfindungsgemäßen Ausführungsbeispieles in Verbindung mit den Ansprüchen sowie den Zeichnungen zur erfindungsgemäßen Lösung.

Nachfolgend soll die Erfindung nun an Hand eines Ausführungsbeispieles in Verbindung mit 4 Figuren näher erläutert werden.

Dabei zeigt die
- Figur 1 :: eine mögliche Ausführungsform der erfindungsgemäßen Pendelschiebermaschine in einer Seitenansicht im Schnitt;
- Figur 2 :: die Seitenansicht eines erfindungsgemäß eingesetzten Pendelsteges;
- Figur 3 :: die Detaildarstellung eines erfindungsgemäß aufgebauten Rotorsatz der Pendelschiebermaschine gemäß der Figur 1, in der Seitenansicht;
- Figur 4 :: den Innenrotor der erfindungsgemäßen Pendelschiebermaschine gemäß der Figur 1 in der Seitenansicht;
- Figur 5 :: den Außenrotor der erfindungsgemäßen Pendelschiebermaschine gemäß der Figur 1 in der Seitenansicht.

In der Figur 1 ist eine der möglichen Ausführungsform der erfindungsgemäßen Pendelschiebermaschine in einer Seitenansicht im Schnitt dargestellt.

In einem Gehäuse 1 ist ein Steuerschieber 2 angeordnet. In diesem ist drehbar der Außenrotor 3 eines Rotorsatzes angeordnet.

Dieser Rotorsatz besteht aus einem auf einer Antriebswelle 4 angeordneten Innenrotor 5, welcher über sieben Pendelstege 6 drehbeweglich mit dem Außenrotor 3 verbunden ist.

Die einzelnen Kammervolumen der zwischen den jeweils benachbarten Pendelstegen 2, dem Außenrotor 3 und dem Innenrotor 5 gebildeten Pumpenkammern 24 werden bei jeder Umdrehungen der Antriebswelle 4 nacheinander auf ein maximales und unmittelbar daran anschließend auf ein minimales Volumen (bzw. umgekehrt) gebracht.

Bei Volumenvergrößerung der Pumpenkammern 11 wird das zu fördernde Medium über die im Gehäuse 1 und/oder im Gehäusedeckel angeordnete/n Saugniere/n 25 in die Pumpenkammern 24 gesaugt.

In Drehrichtung der Antriebswelle 4 findet, um 180° versetzt, gleichzeitig eine Volumenverringerung der Pumpenkammern 24 infolge der Exzentrizität zwischen dem Innenrotor 5 und dem Außenrotor 3 statt, so daß dort das zu fördernde Medium über die am Gehäuse 1 und/oder im Gehäusedeckel angeordnete/n Druckniere/n 26 aus den Pumpenkammern 11 austritt.

Der in der Figur 2 dargestellte, erfindungsgemäße Pendelsteg 6 ist derart aufgebaut, daß an der Pendelrückseite am Pendelkopf 7, gegenüber der Verbindungslinie zwischen dem Mittelpunkt des Pendelkopfkreises 7 und der

Mitte des Pendelfußes 12 eine um einen Winkel α von 43° in Richtung des Pendelfußes 12 geneigte Pendelkopfplatte 9 angeordnet ist.

Diese geht an ihrem freien Ende etwa rechtwinklig in eine Pendelrückseitenabgleitkurve 11 über.

Der kreisförmige Pendelkopf 7 überstreicht zwischen der Berührungslinie mit der Pendelkopfplatte 9 und einer an der Pendelvorderseite angeordneten Pendelkopfrille 8 einen Winkel β von 296°.

Über diese Pendelkopfrille 8 geht der kreisförmige Pendelkopf 7 in eine bis zum Pendelfuß 12 verlaufende Pendelvorderseitenabgleitkurve 10 über.

Die Pendelvorderseitenabgleitkurve 10 ist im Bereich des Pendelfußes 12 mit der Pendelrückseitenabgleitkurve 11 mittels einer Pendelfußrille 13 verbunden.

Die Figur 3 zeigt die Detaildarstellung des erfindungsgemäß aufgebauten Rotorsatz der Pendelschiebermaschine gemäß der Figur 1 in der Seitenansicht. Die sieben Pendelstege 6 sind mit ihren Pendelköpfen 7 in gleichmäßig über den Umfang des Außenrotors 3 verteilte Pfannennuten 14 angeordnet.

An der Vorderseite der Pfannennut 14 befindet sich jeweils ein Pendelaufnahmesteg 15 und an der Rückseite jeder Pfannennut 14 eine geneigte Pendelanschlagsfläche 16 welche in die Außenrotorrille 18 übergeht. Zwischen jeder Pendelanschlagsfläche 16 und dem jeweils nächstfolgenden Pendelaufnahmesteg 15 ist jeweils eine Außenrotorrille 18 angeordnet.

Die Pendelstege 6 sind mit ihren Pendelfüßen 12 in den Pendelführungsnuten 19 Innenrotors 5 angeordnet.

Die Figur 4 zeigt den Innenrotor 5 der erfindungsgemäßen Pendelschiebermaschine gemäß der Figuren 1 und 3 in der Seitenansicht mit den Pendelführungsnuten 19.

Wesentlich ist hierbei, daß die Pendelführungsnuten 19, wie in der Figur 4 dargestellt, mit unterschiedlich hohen Nutvorderkanten 20 und Nuthinterkanten 21 versehen sind.

Der gedachte Verbindungskreisdurchmesser aller Nutvorderkanten 20 ist dabei stets kleiner als der Verbindungskreisdurchmesser 17 aller Nuthinterkanten 21. Zwischen jeder Nuthinterkante 21 und der nächstfolgenden Nutvorderkante 20 ist jeweils eine Innenrotorrille 23 angeordnet.

In der Figur 5 ist der Außenrotor 3 der erfindungsgemäßen Pendelschiebermaschine gemäß der Figur 1 in der Seitenansicht dargestellt.

Wie aus dieser Darstellung ersichtlich, liegt der Verbindungskreisdurchmesser 17 aller Pendelaufnahmestege 15 deutlich innerhalb der sonstigen Innenkontur des Außenrotors 3.

Bei maximaler Exzentrizität, wie in den Figuren 1 und 3 dargestellt, bewirkt die erfindungsgemäße, hier vorgestellte Lösung zunächst im unteren Drehzahlbereich, daß zu Beginn des "Mitnahmebereiches" die Nuthinterkante 21 mit ihrem unteren Bereich an der Pendelrückseitenabgleitkurve 11 anliegt und sich dann über den gesamten "Mitnahmebereich" an der Pendelrückseitenabgleitkurve 11 derart entlang bewegt, daß der Pendelsteg 6 dabei in die Pendelführungsnut 19 des Innenrotors 5 eintaucht bis der Übergangsbereich von der Pendelrückseitenabgleitkurve 11 zur Pendelkopfplatte 9 an der erhöht angeordneten Nuthinterkante 21 des Innenrotors anliegt.

In allen Phasen dieses Bewegungsablaufes im "Mitnahmebereich" liegt die Pendelkopfrille 8 des Pendelsteges 6 nahezu am Pendelaufnahmesteg 15 des Außenrotors 3 an und gewährleistet in dieser Endlage infolge ihrer formschlüssige Positionierung eine optimale Kraftübertragung.

Während dieses soeben beschriebenen Bewegungsablaufes, dem "Eintauchvorgang", bewirkt die hier vorgestellte Lösung, daß die Wirkungslinie der auf den jeweiligen Pendelsteg 6 einwirkenden radialen Schubkraft stets innerhalb des Pendelführungsnutbereiches am Pendelsteg 6 angreift, so daß selbst bei sehr großer Exzentrizität und hohen Betriebsdrücken in Verbindung mit der Anordnung einer Pendelfußrille 13 am Pendelfuß 12 stets eine optimale Führung des Pendelsteges 6 bei "fliegender Einspannung" gewährleistet ist, wodurch ein Verkanten und/oder ein Verspannen der Pendelstege 6 in der Pendelführungsnut 19 ausgeschlossen ist.

Die am Pendelfuß 12 angeordnete Pendelfußrille 13 bewirkt dabei auch, daß das unter der Pendelfußrille 13 befindliche, vom Pendelfuß 12 zu fördernde Medium während des Fördervorganges unter Vermeidung von Druckspitzen optimal verdrängt werden kann.

Mit zunehmender Drehzahl tritt ab einer von der jeweiligen konstruktiven Ausführung und der jeweiligen Exzentrizität abhängigen Drehzahl, infolge der erfindungsgemäßen Gestaltung der Pendendelführungsnuten (19) des Innenrotors (5), der damit im Zusammenhang stehenden Gestaltung der Pendelstege 6 sowie der mit der erfindungsgemäßen Gestaltung der Pendendelführungsnuten (19) des Innenrotors 5 in Verbindung stehenden Gestaltung des Außenrotors 3 (infolge der auftretenden Fliehkräfte in Verbindung mit dem in der Pendelführungsnut 19 sich aufbauenden Druck) ein Vorlaufen des Außenrotors 3 gegenüber dem Innenrotor 5 auf.

Dieser überraschenderweise bei der erfindungsgemäßen Bauform stets eintretende, keinesfalls zu erwartende Betriebszustand bewirkt bei einem gleichbleibenden Fördervolumenstrom eine wesentliche Verringerung der erforderlichen Antriebsleistung und trägt dadurch überraschenderweise zu einer weiteren, nochmaligen, sehr wesentlichen Erhöhung des Wirkungsgrades bei.

In diesem sehr optimalen Betriebszustand des "Vorlaufes" liegt die erfindungsgemäß "abgesenkte" Nutvorderkante 20 an der Pendelvorderseitenabgleitkurve 10 an und garantiert aufgrund der erfindungsgemäßen Bauform einen synchronen Lauf bis in sehr hohe Drehzahlbereiche bei optimierten Kraftübertragungseigenschaften.

Bei fast zentrischen Lauf hingegen bewegen sich alle Pendelstege 6 in eine nahezu ähnliche Position die zwangsläufig zu einem Verklemmen der Pendelstege 6 in den jeweiligen Pendelführungsnuten 19 führen müßte.

Infolge der erfindungsgemäßen Gestaltung der Pendelführungsnutbereiche in Verbindung mit der dadurch möglich werdenden speziellen Gestaltung der Pendelstege 6 mit den an diesen angeordneten Pendelkopfplatten 9 sowie den jeweils zugeordneten, am Außenrotor angeordneten Pendelanschlagsflächen 16, wird durch die erfindungsgemäße Lösung sogar bei fast zentrischem Lauf gewährleistet, daß sich die Pendelstege 6 in den zugeordneten Pendelführungsnuten 19 nicht verklemmen.

Die durch die Außenrotorrillen 18 und die Innenrotorrillen 23 speziell gestalteten Pumpenkammern 24 bewirken gleichzeitig in Verbindung mit einer Vergrößerung des jeweiligen Befüllungsquerschnittes selbst bei sehr hohen Drehzahlen und sehr hohen Fördervolumenströmen stets eine pulsations- und kavitationsfreie Befüllung und Entleerung.

Mit Hilfe der erfindungsgemäßen Lösung ist es somit gelungen, eine mittels einer exzentrischen Umlaufbewegung arbeitende neuartige Pendelschiebermaschine zu entwickeln, welche in Verbindung mit dem Einsatz von unsymmetrischen Pendelmitnehmern die Laufeigenschaften deutlich verbessert, einen gleichmäßigen Drehmomentenverlauf bewirkt, die Pulsation deutlich verringert und zudem gleichzeitig die maximalen Exzentrizität gegenüber herkömmlichen Pendelschiebermaschinen mit gleich großem Bauraum wesentlich vergrößert, das Fördervolumen erhöht, dabei die Stabilitätsprobleme im Bereich des Pendelsteges selbst bei deutlicher Erweiterung des Kröpfungswinkels vermeidet, zudem in allen Drehzahlbereichen eine optimale Kraftübertragung zwischen den einzelnen Bauteilen der Pendelschiebermaschine bewirkt, gleichzeitig die Kavitationsanfälligkeit selbst in sehr hohen Drehzahlbereichen deutlich verringert, dabei die Regelbarkeit verbessert, die Förderwirkung der Pendelschiebermaschine wesentlich erhöht, zudem den Verschleiß insgesamt, aber insbesondere im kritischen Bereich des Pendelfußes wesentlich reduziert, dabei gleichzeitig die Reibungsverluste minimiert, zudem den Wirkungsgrad wesentlich erhöht, darüber hinaus zugleich die für einen funktionssicheren Dauerbetrieb erforderliche Fertigungsgenauigkeit deutlich reduziert, gleichzeitig wesentlich die Fertigungskosten gesenkt und zudem nicht nur die Anordnung einer (ab fünf Pendelstege (6)) ungeraden Anzahl von Pendelstege (6) sondern auch die Anordnung einer geraden Anzahl von Pendelstegen (ab sechs Pendelstege (6)) ermöglicht.

### Bezugszeichenzusammenstellung

- 1: Gehäuse
- 2: Steuerschieber
- 3: Außenrotor
- 4: Antriebswelle
- 5: Innenrotor
- 6: Pendelsteg
- 7: Pendelkopf
- 8: Pendelkopfrille
- 9: Pendelkopfplatte
- 10: Pendelvorderseitenabgleitkurve
- 11: Pendelrückseitenabgleitkurve
- 12: Pendelfuß
- 13: Pendelfußrille
- 14: Pfannennuten
- 15: Pendelaufnahmesteg
- 16: Pendelanschlagsfläche
- 17: Verbindungskreis
- 18: Außenrotorrille
- 19: Pendelführungsnut
- 20: Nutvorderkante
- 21: Nuthinterkante
- 22: Nutgrund
- 23: Innenrotorrille
- 24: Pumpenkammer
- 25: Saugniere
- 26: Druckniere

## Patentansprüche

1. Pendelschiebermaschine mit mindestens einem Rotorsatz, bestehend aus einem auf einer Antriebswelle (4) angeordneten Innenrotor (5) welcher durch mit Pendelköpfen (7) und Pendelfüßen (12) versehene Pendelstege (6) mit einem drehbar, direkt im Gehäuse (1) oder indirekt beispielsweise in einem Steuerschieber (2) gelagerten Außenrotor (3) verbunden ist, wobei die Pendelstege (6) derart aufgebaut sind, daß an der Pendelrückseite am Pendelkopf, gegenüber der Verbindungslinie zwischen dem Mittelpunkt des Pendelkopfkreises und der Pendelfußmitte eine in Richtung des Pendelfußes (12) geneigte Pendelkopfplatte (9) angeordnet ist, welche an ihrem freien Ende etwa rechtwinklig in eine Pendelrückseitenabgleitkurve (11) übergeht, und der kreisförmige Pendelkopf (7) andererseits über eine Pendelkopfrille (8) in eine bis zum Pendelfuß (12) verlaufende Pendelvorderseitenabgleitkurve (10) übergeht, diese so aufgebauten Pendelstege (6) sind mit ihren Pendelköpfen (7) in gleichmäßig über den Umfang des Außenrotors (3) verteilten Pfannennuten (14) angeordnet, wobei an der Vorderseite der Pfannennut (14) ein Pendelaufnahmesteg (15) und an der Rückseite der Pfannennut (14) eine geneigte Pendelanschlagsfläche (16) angeordnet ist, wobei die Pendelstege (6) mit ihren Pendelfüßen (12) in Pendelführungsnuten (19) angeordnet sind, **dadurch gekennzeichnet, daß** die Pendelführungsnuten (19) des Innenrotors (5) mit unterschiedlich hohen Nutvorderkanten (20) und Nuthinterkanten (21) derart versehen sind, daß der gedachte Verbindungskreisdurchmesser (17) aller Nutvorderkanten (20) kleiner als der Verbindungskreisdurchmesser aller Nuthinterkanten (21) ist.

2. Pendelschiebermaschine nach Anspuch 1, **dadurch gekennzeichnet, daß** der gedachte Verbindungskreisdurchmesser (17) aller Pendelaufnahmestege (15) deutlich innerhalb der sonstigen Innenkontur des Außenrotors (3) liegt, und zwischen jeder Pendelanschlagsfläche (16) und dem Pendelaufnahmesteg (15) des jeweils benachbarten Pendels (6) eine Außenrotorrille (18) angeordnet ist.

3. Pendelschiebermaschine nach Anspuch 1, **dadurch gekennzeichnet, daß** zwischen der Nuthinterkante (21) und der Nutvorderkante (20) der jeweils nächstfolgenden Pendelführungsnut (19) eine Innenrotorrille (23) angeordnet ist.

4. Pendelschiebermaschine nach Anspuch 1, **dadurch gekennzeichnet, daß** die an der Pendelrückseite der Pendelstege (6) am Pendelkopf angeordnete Pendelkopfplatte (9) gegenüber der Verbindungslinie zwischen dem Mittelpunkt des Pendelkopfkreises und der Pendelfußmitte um einen Winkel α von 40° bis 55° in Richtung des Pendelfußes (12) geneigt angeordnet ist, wobei der kreisförmige Pendelkopf (7) zwischen der Berührungslinie mit der Pendelkopfplatte (9) und einer an der Pendelvorderseite angeordneten Pendelkopfrille (8) einen Winkel β von 280° bis 310° einschließt.

5. Pendelschiebermaschine nach Anspuch 4, **dadurch gekennzeichnet, daß** die Pendelvorderseitenabgleitkurve (10) mit der Pendelrückseitenabgleitkurve (11) im Bereich des Pendelfußes (12) über eine Pendelfußrille (13) verbunden ist.

## Claims

1. Oscillating slide machine with at least one set of rotors, consisting of an interior rotor (5) fitted on a drive shaft (4) which is connected with moving bars (6) provided with moving heads (7) and moving feet (12) to a pivoting exterior motor (3) directly mounted in the casing (1) or indirectly in a guide collar (2) for example, where the moving bars (6) are fitted in such a way that a moving head plate (9) is located at the rear side of the moving head so that it tilts towards the moving foot (12) in comparison to the connection line between the centre point of the circle formed by the moving head and the centre of the moving foot and changes over at its free end more or less at right angles to form the rear side of an moving guide curve (11) and the moving head (7) on the other side changes over by travelling down an moving head groove to the moving foot (12) to form the front side of an moving guide curve (10), the moving bars (6) fitted in this way are uniformly distributed with their moving feet over the extent of the seating slots (14), so that one moving flange holder (15) is fitted at the front side of the seating slot (14) and a tilted moving contact surface (16) is fitted at the rear side of the seating slot (14), where the moving bars (6) are fitted in moving guide slots (19), **characterized in that** the moving guide slots (19) of the interior rotor (5) are provided with front edge grooves (20) and rear edge grooves (21) of differing heights so that the intended diameter of the circumference of the connection (17) of all the front edge grooves (20) is smaller than the diameter of the circumference of the connection (17) of all the rear edge grooves (21).

2. Oscillating slide machine according to claim 1 **characterized in that** the circumference of the connection (17) of all the moving flange holders (15) clearly lies inside the other inside edge of the exterior rotor (3) and that an exterior rotor groove (18) is located between each moving contact surface (16) and the moving holder (15) of the respective, adjacent moving bar.

3. Oscillating slide machine according to claim 1, **characterized in that** an interior rotor groove (23) is located between the rear edge of the groove (21) and the front edge of the groove (20) of the next following moving guide slot (19).

4. Oscillating slide machine according to claim 1, **characterized in that** the moving head plate (9) fitted on the moving head at the rear side of the moving bars (6) is tilted in the direction of the moving foot (12) in relation to the connection line between the centre point of the moving head circumference and the centre of the moving foot to form an angle α of 40° to 55° where the circular moving head (7) forms an angle, β of 280° to 310° between the moving head plate (9) and a moving head groove (8) located on the front side of the moving bar.

5. Oscillating slide machine according to claim 4, **characterized in that** the guide curve for the moving front side (10) is connected to the guide curve for the moving rear side (11) in the area of the moving foot (12) via a moving foot groove(13).

## Revendications

1. Machine à palettes oscillantes dotée au moins d'un jeu de rotor, se composant d'un rotor intérieur (5) qui, ordonnancé sur l'arbre d'entraînement (4), est raccordé au rotor extérieur guidé (3) au moyen de barrettes pendulaires (6) dotées de têtes pendulaires (7) et de pieds pendulaires (12), de manière directe dans le carter (1) ou indirecte, par exemple, avec un collier de guidage (2) rotatif, bien que les barrettes pendulaires (6) soient constituées de telle manière qu'une plaque à tête pendulaire (9) inclinée dans le sens du pied pendulaire (12) soit ordonnancée sur la partie arrière pendulaire de la tête pendulaire à l'opposée de la ligne de raccordement entre le point central du cercle de la tête pendulaire et le centre du pied pendulaire, lequel continue de manière un peu perpendiculaire dans une courbe de guidage du côté pendulaire arrière (11) à son embout libre et la tête pendulaire de forme circulaire (7) continue de l'autre côté au dessous d'une rainure de la tête pendulaire (8) parcourant une courbe de guidage du côté pendulaire avant (10) jusqu'au pied pendulaire (12), ces barrettes pendulaires (6) sont ordonnancées avec leurs têtes pendulaires (7) de manière régulière sur la circonférence du rotor extérieur (3), réparties, sur la couronne à rainures (14), bien qu'une barrette de réception pendulaire (15) soit ordonnancée au côté avant de la rainure de couronne (14) et une surface de butée pendulaire inclinée (16) au côté arrière de la couronne à rainures (14), bien que les barrettes pendulaires (6) soient ordonnancées par leur pieds pendulaires (12) dans les rainures à guidages pendulaires (19) **caractérisées en cela** par le fait que les rainures de guidage pendulaire (19) du rotor intérieur (5) sont dotées de rebords avants de rainure (20) et de rebords arrières de rainure (21) de différentes hauteurs de telle sorte que le diamètre de la circonférence de raccordement (17) conçu de tous les rebords avants de rainures (20) soit plus petit que le diamètre de la circonférence de raccordement de tous les rebords arrières de rainures (21).

2. Machine à palettes oscillantes conformément à la revendication 1 **caractérisée en cela** par le fait que le diamètre de la circonférence de raccordement (17) conçu de toutes les barrettes de réception pendulaire (15) se trouve de manière significative à l'intérieur du contour intérieur normal du rotor extérieur (3) et une rainure de rotor extérieur (18) est ordonnancée entre chaque surface de butée pendulaire (16) et la barrette de réception pendulaire (15) de chacun des barrettes pendulaires (6) voisines.

3. Machine à palettes oscillantes conformément à la revendication 1 **caractérisée en cela** par le fait qu'une rainure intérieure de rotor (23) est ordonnancée entre le rebord arrière de rainure (21) et le rebord avant de rainure (20) de chaque rainure de guidage pendulaire (19) suivante.

4. Machine à palettes oscillantes conformément à la revendication 1 **caractérisée en cela** par le fait que la plaque de tête pendulaire (9) à l'opposé de la ligne de liaison, ordonnancée au côté arrière pendulaire de la barrette pendulaire (6) à la tête pendulaire, est disposée de manière inclinée entre le point central du cercle de la tête pendulaire et le centre du pied pendulaire d'un angle α de 40° à 55° dans le sens du pied pendulaire (12), bien que la tête pendulaire de forme circulaire (7) englobe un angle β de 280° à 310° entre la ligne de contact avec la plaque de tête pendulaire (9) et une rainure de tête pendulaire (8).

5. Machine à palettes oscillantes conformément à la revendication 4 **caractérisée en cela** par le fait que la courbe de guidage du côté pendulaire avant (10) est raccordée à la courbe de guidage du côté pendulaire arrière (11) dans le secteur du pied pendulaire (12) par une rainure du pied pendulaire (13).
